# EUROPÄISCHE PATENTSCHRIFT

(11) **EP 1 811 112 B1**
(45) Veröffentlichungstag und Bekanntmachung des Hinweises auf die Patenterteilung: **22.07.2015**
(21) Anmeldenummer: 07000405.6
(22) Anmeldetag: 10.01.2007
(51) Int. Cl.: E06B 3/58, E06B 3/62, E06B 3/263, E06B 3/30

(54) **Scheibenverklebung**
Glass bonding
Collage de plaques

(30) Priorität: 19.01.2006 DE 102006002820
(43) Veröffentlichungstag der Anmeldung: 25.07.2007
(73) Patentinhaber: GUTMANN AG, 91781 Weißenburg (DE)
(72) Erfinder: Dold, Mattias, 91781 Weissenburg (DE)
(74) Vertreter: Stippl, Hubert

(56) Entgegenhaltungen:
- EP-A1- 0 225 473
- EP-A1- 0 465 825
- DE-U1-202005 009 450

## Beschreibung

Die vorliegende Erfindung betrifft eine Fenster- oder Türkonstruktion, insbesondere eine Fenster- oder Türflügelkonstruktion gemäß dem Oberbegriff des Anspruchs 1.

Üblicherweise werden Verglasungselemente an Flügelrahmen durch eine sogenannte Verklotzung in die genaue Position gebracht und das Verglasungselement anschließend von der Außenseite her über eine Glashalteleiste in Position gehalten. Vor allem bei großen oder ungünstigen Glasformaten kann es hierbei jedoch zu Verformungen des Flügels oder zu einem Senken desselben kommen, was zu Funktionsstörungen fahrt. Um solche Verformungen zu vermeiden, wurden in der Vergangenheit Verglasungselemente mit dem Flügelrahmen verklebt. Die Verklebung erfolgte im Falzgrund, was eine aufwendige Herstellung der Klebefuge sowie mögliche Gefahren aufgrund Unverträglichkeiten der Dichtungsmaterialien des Isolierglasrandverbundes zum Klebstoff mit sich brachte. Darüber hinaus wurden Verglasungselemente ebenfalls bereits direkt am Flügel verklebt. Dies setzte voraus, dass vor allem bei Holzoberflächen die Haftung und Verträglichkeit zwischen dem Klebstoff und der jeweiligen Oberfläche für jeden Fall geprüft und abgestimmt werden musste. Auch ist es bereits bekannt, zur Verklebung von Verglasungselementen am Flügelprofil selbstklebende Bänder einzusetzen. Hierbei besteht allerdings keine Möglichkeit mehr, die Flügel fein zu justieren, da das Verglasungselement beim ersten Kontakt mit dem Klebeband unverrückbar mit dem Flügel verbunden ist. Wegen üblicher Fertigungstoleranzen im Fensterbau ist es allerdings notwendig, den Flügel durch einen Klotzvorgang in die gewünschte Form fein zu justieren.

Eine gattungsgemäße Konstruktion wird in der CH 679 170 A5 beschrieben. Es handelt sich hierbei um ein Fenster mit einem hölzerner Flügelrahmen, bei dem zwischen einer Glasscheibe und dem Flügelrahmen eine Verklotzung stattfindet. Um die Verglasung gegen besonders hohe Windsog-Kräfte und gegen Einbruch zu sichern, wird hier mittels einer zwischen der Glasscheibe und einem Kunststoffprofil eingelegten Klebemasse ein zusätzlicher Halt gewährleistet. Zwar ist im Bereich der Verklebung eine Dichtung vorgesehen, die Klebeschicht wird allerdings ausschließlich durch die Form des Kunststoffprofils bewirkt.

Aus der EP 0 225 473 A1 ist ein Fenster- oder Türflügel bekannt, bei dem die Verklebung über die gesamte Spaltbreite von Verglasungselement zu Flügelprofil verläuft. Eine Auflagendichtung verläuft ebenfalls zwischen dem Verglasungselement und dem Flügelprofil und ist seitlich zur Verklebung positioniert. Ein Zusatzprofil ist stirnseitig zum Verglasungselement quer zur Längsrichtung des letzteren verlaufend angeordnet und mit dem Flügelprofil verrastet.

Eine ähnliche Konstruktion ist auch aus der EP 0 465 825 A1 bekannt. Auch dort befinden sich eine Verklebung sowie eine Dichtung neben der Verklebung jeweils über die gesamte Spaltbreite zwischen dem Verglasungselement und dem Flügelrahmenprofilteil. Ein L-förmiger Halter verläuft in Querrichtung zur Längsrichtung des Verglasungselements entlang der Stirnseite des letzteren.

Die DE 20 2005 001 073 U1 beschreibt einen Fenster- oder Tür-Flügel mit Profilrahmen, bei dem eine Verklebung eines Profilrahmens mit einer Verglasung im Falz, also an der Stirnseite der Verglasung, erfolgt und in dem angrenzenden Bereich des Profilrahmens besondere Aussteifungsmaßnahmen in Form zusätzlicher Zwischenwandungen getroffen worden sind.

Die DE 103 39 686 A1 beschreibt eine Fenster- oder Türkonstruktion, bei der eine Verbindung zwischen einem Holz-Flügelrahmen und einer Verglasung über ein Einfassungsprofil sowie ein zwischen Einfassungsprofil und Verglasung vorgesehenes Klebeband erzeugt wird. Eine ähnliche Konstruktion ist auch aus der DE 200 23 664 U1 bekannt.

Die Aufgabe der vorliegenden Erfindung besteht darin, eine neuartige Fenster- oder Türkonstruktion, insbesondere Fenster- und Türflügelkonstruktion, zur Verfügung zu stellen, die eine wirksame Verbindung von Verglasungselement zu Flügel mittels Klebung gewährleistet, bei der Konstruktionen unterschiedlicher Herstellersysteme gleichermaßen einsetzbar sind und bei der eine genaue Justierung durch Verklotzung trotz Klebung möglich bleibt.

Die vorliegende Aufgabe wird bei der gattungsgemäßen Fenster- oder Türkonstruktion durch die Merkmale des kennzeichnenden Teils des Anspruchs 1 gelöst. Die Idee der vorliegenden Erfindung liegt darin, durch die Dichtung, welche den Falzbereich abdichtet, einen Spalt zu gewährleisten, der durch Klebstoff ausgefüllt wird. Hierdurch kann formlose Klebemasse in reproduzierbarer Schichtdicke eingesetzt werden, wodurch variable, für unterschiedliche Größen ausgelegte Verklebungen mit reproduzierbarer Schichtdicke in einfacher Weise hergestellt werden können. Nichtsdestotrotz ist es konstruktionsbedingt möglich, eine Verklotzung der Konstruktion vorzunehmen. Ferner ist ein Zusatzprofil nach Art eines Adapterprofils vorgesehen, welches sich zwischen dem Flügel und dem Verglasungselement befindet und das Klebemittel zwischen sich und dem Verglasungselement aufnimmt. Hierdurch wirkt das Zusatzprofil zum einen als einheitlich ausgebildeter Haftgrund für das Klebemittel, so dass Einflüsse unterschiedlicher Flügelmaterialien, Oberflächenbeschaffenheiten und dergleichen ausscheiden, zum anderen wirkt es als Ausgleich der Falzgrundtiefe. Letzteres bewirkt, dass eine wirksam und einfach durchzuführende Verbindung im Rahmen einer Vielzahl von unterschiedlichen Rahmenprofilen einsetzbar ist.

Da sich das Klebemittel lediglich seitlich an dem Verglasungselement - also nicht im Falz - befindet, bleibt ausreichend Raum für eine im Stirnseitenbereich des Verglasungselements vorzunehmende Verklotzung.

Zweckmäßigerweise trägt das Zusatzprofil die Dichtung, vorzugsweise derart, dass die Dichtung das Zusatzprofil über einen Abstand B überragt. Hierdurch wird ein definierter Spalt für das Klebemittel geschaffen.

Zur Gewährleistung einer guten Tragfunktion sind der Endbereich des Zusatzprofils und die Dichtung formmäßig aufeinander abgestimmt.

Beispielsweise weist das Zusatzprofil einen erhabenen Steg auf, der in eine Ausnehmung an der Dichtung eingreift, wodurch eine gute Fixierung der Dichtung während des Montagevorgangs erzielt werden kann.

Zur Sicherung der Position des Adapterprofils, z.B. bei Windsog, ist dieses zweckmäßigerweise im Rahmen verankert. Hierzu kann das Zusatzprofil mindestens einen Vorsprung aufweisen, der in eine Nut am Flügel eingreift und hierdurch eine Lagepositionierung des Zusatzprofils in erster Linie zur Längsachse des Verglasungselements gewährleistet.

Alternativ oder zusätzlich hierzu kann das Zusatzprofil auch mit dem Flügel verschraubt sein. Hierzu kann das Zusatzprofil direkt in die anliegende Holzfläche verschraubt werden oder mit einer örtlich im Falzgrund angeordneten, verschraubten Platte gesichert werden. Diese separate Platte lässt eine Verklotzung weiterhin zu.

Ferner ist zweckmäßigerweise vorgesehen, dass die durch das Klebemittel begründete Klebung lediglich nur unterstützend zu einer zusätzlich vorgesehenen Halterung des Verglasungselements wirkt. Eine solche Haltung ist zweckmäßigerweise von der Außenseite der Konstruktion durch eine Glashalteleiste vorgesehen.

Bei dem Rahmen kann es sich um einen Holz-, Holz-Metall-, Metall- oder Kunststoff-Rahmen handeln. Darüber hinaus kann die Verklebung über das Zusatzprofil nicht nur an der Innenseite sondern auch an der Außenseite der Scheibe vorgesehen sein.

Das Zusatzprofil besteht zweckmäßigerweise aus Metall z. B. Aluminium, oder aus Kunststoff. Es kann im Strangpressverfahren hergestellt werden.

Verschiedene Ausgestaltungen der vorliegenden Erfindung werden anhand von Zeichnungsfiguren nachstehend näher erläutert. Wiederkehrende Merkmale werden der Übersichtlichkeit halber lediglich einmal mit Bezugszeichen versehen.
Es zeigen
- Fig. 1: eine Ausführungsform der erfindungsgemäßen Rahmenkonstruktion in Schnittdarstellung als Holz-Metall-Rahmenkonstruktion;
- Fig. 2: verschiedene Ausgestaltungen einer erfindungsgemäßen Rahmenkonstruktion mit Schraubfestigung des Zusatzprofils;
- Fig. 3: eine Darstellung der Montage des Verglasungselements Rahmen sowie
- Fig. 4: eine weitere Ausgestaltung der erfindungsgemäßen Konstruktion mit einer Verklebung des Verglasungselements im Innenbereich (Fig. 4A) sowie Außenbereich (4B) als Holz-Rahmenkonstruktion;
- Fig. 5: eine Ausgestaltung der erfindungsgemäßen Konstruktion als Metall-Rahmenkonstruktion;
- Fig. 6: eine Ausgestaltung der erfindungsgemäßen Konstruktion als Kunststoff-Rahmenkonstruktion.

Bezugsziffer 1 in Fig. 1 kennzeichnet den Rahmen, z.B. einen Fensterrahmen aus Holz. Zur Aufnahme eines Verglasungselements 4 besitzt der Rahmen 1 eine Ausnehmung bzw. Absatz 3, der gleichzeitig den Falz 2 bildet.

Zur Montage des Verglasungselements 4 im Bereich des Absatzes 3 des Flügels 1 ist ein Zusatzprofil 6, z.B. Aluminiumprofil oder Kunststoffprofil, so angeordnet, dass es zwischen dem Verglasungselement 4 und dem Rahmen 1 liegt.

Das Zusatzprofil 6 ist über einen eingeformten Vorsprung 10 in einer Nut 11 am Rahmen 1 mit diesem verankert.

An dem dem Falz 2 gegenüberliegenden Ende des Zusatzprofils 6 befindet sich eine Dichtung 7 in Form einer Dichtleiste, die von dem Zusatzprofil 6 durch eine geeignete Verbindung in Position gehalten wird. Hierzu ist der in Fig. 1 dargestellten Ausführungsform die Dichtung 7 mit einer Ausnehmung 9 versehen, in die ein Steg 8 eingreift und die Dichtung 4 bewegungsfest sichert. Durch die Dichtung 7, die mit einer Schichtdicke B das eine Ende des Zusatzprofils 6 überragt, wird zwischen dem Verglasungselement 4 und dem Zusatzprofil 6 ein Spalt mit einer fest definierten Spalttiefe gewährleistet.

Über diese Spalttiefe erstreckt sich die Klebemittel-Schicht zur Fixierung des Verglasungselements 4 am Rahmen 1.

Durch das Zusammenwirken der Dichtung 7 sowie des Zusatzprofils 6 wird eine Klebemittelschicht einer definierten Schichttiefe A erzielt, die eine wirksame, reproduzierbare Verbindung zwischen Verglasungselement 4 und Rahmen 1 über das Zusatzprofil 6 sicherstellt. Bezugsziffer 14 in Fig. 1 bezeichnet einen Stockrahmen 14, mit dem der Rahmen 1 zusammenwirkt.

Bezugsziffer 13 kennzeichnet eine Verklotzung des Verglasungselements 4 am Rahmen 1 im Bereich der Stirnseite des Verglasungselements 4, die konstruktionsbedingt nach wie vor möglich ist.

Die Ausgestaltungen gemäß Fig. 2 zeigen eine Verankerung des Zusatzprofils 6 im Rahmen 1 mittels Befestigungsschrauben 15. Diese Befestigungsschrauben 15 können quer zum Verlauf des Verglasungselements 4 oder aber - im Falzbereich - längs zum Verglasungselement gesehen verlaufend vorgesehen sein. In letzterem Fall wird das Zusatzprofil 6 mit einer örtlich angeordneten, verschraubten Platte 16 gegen Auszugskräfte senkrecht zur Glasebene (z.B. Windsog) gesichert, vgl. Fig. 2B. Die Platte ist als separates Teil vorgesehen.

Aus den Darstellungen Fig. 3A-F wird die Wirkungsweise der erfindungsgemäßen Konstruktion deutlich. Zunächst wird gem. Fig. 3A zur Befestigung eines Zusatzprofils 6 eine Nut 11 in den Rahmen 1 einer Tür oder eines Fensters eingebracht. Anschließend wird gemäß Fig. 3B das Zusatzprofil 6 zusammen mit der aufgesteckten Dichtung 7 eingesetzt, indem der Vorsprung 10 in Nut 11 eingreift (vgl. Fig. 3B).

Anschließend kann das Zusatzprofil 6 - wie bereits im Zusammenhang mit Fig. 3 erläutert - mittels einer örtlich angeordneten Platte 16 und Befestigungsschraube 15 am Rahmen 1 fixiert werden. Bei der in den Fig. 3C-F dargestellten Version liegt die Platte 16 im Bereich des Falzes 2.

Sobald das Zusatzprofil 6 in Position gebracht und mittels der Befestigungsschraube 15 montiert worden ist (Pos. Fig. 3C) wird Klebmittel 5 auf dem Zusatzprofil 6 angehäuft. Es handelt sich hierbei um formlose Klebemasseanhäufung, wie dies aus Fig. 3D deutlich wird. Anschließend wird das Verglasungselement 4 eingesetzt, wodurch aufgrund der Dichtung 7 (vgl. Fig. 3E) ein fest definierter Abstand zwischen Verglasungselement 4 und Zusatzprofil 6 erzeugt wird.

In dieser Phase kann aufgrund der erfindungsgemäßen Konstruktion nach wie vor eine Verklotzung 13 des Verglasungselements 4 zum Rahmen 1 erfolgen und damit eine genaue Feinpositionierung durchgeführt werden.

Fig. 3F zeigt die Ausgestaltung der Konstruktion im montierten Zustand.

Die Ausgestaltung gemäß Fig. 4 zeigt, dass die erfindungsgemäße Konstruktion sowohl an der Innenseite als auch an der Außenseite eines Rahmens 1 eingesetzt werden kann. Fig. 4A zeigt die Anordnung der Dichtung 7, des Zusatzprofils 6 sowie des Klebemittels 5 im Außenbereich des Verglasungselements 4, wohingegen im Innenbereich derselben eine Glashalteleiste 17 vorgesehen ist. Die durch das Klebemittel 5 bedingte Klebung verbindet das Verglasungselement 4 über das Zusatzprofil 6 mit dem Rahmen 1.

Demgegenüber befindet sich bei der Ausgestaltung nach Fig. 4B die Anordnung bestehend aus Dichtung 7, Zusatzprofil 6 sowie Klebemittel 5 im Bereich der Glashalteleiste 17, d.h. im Innenbereich des Verglasungselements 4.

Falls notwendig, kann die vorstehend beschriebene Anordnung bestehend aus Dichtung 7, Zusatzprofil 6 sowie Klebemittel 5 sowohl im Innen- als auch Außenbereich vorgesehen sein.

Die Anwendung der vorstehenden Erfindung ist nicht auf Holz- oder Holz-Metall-Rahmenkonstruktionen beschränkt. Wie in Fig. 5 dargestellt, kann die Erfindung auch bei Metall-Rahmenkonstruktionen eingesetzt werden. Diese Metall-Rahmenkonstruktionen umfassen einen aus mehreren Metallprofilen 18 aufgebauten Rahmen 1, wobei die einzelnen Metallprofile 18 vom Innenbereich zum Außenbereich hin über Isolatoren 19 thermisch entkoppelt sind. Das Zusatzprofil 6 kann hierbei zusätzlich geeignete Mittel zur Verbindung mit dem Metallprofil 18 aufweisen. Beispielsweise umfasst das Zusatzprofil 6 mindestens einen Haltevorsprung 22, vorzugsweise eine Mehrzahl von Haltevorsprüngen 22, 23 sowie 24, die in entsprechende Ausnehmungen oder Ausformungen am Metallprofil 18 eingreifen.

Um eine wirksame Verbindung zu gewährleisten, greift z. B. der Haltevorsprung 22 in eine am Metallprofil vorgesehene Hinterschneidung 25.

Fig. 6 zeigt eine Ausgestaltung, bei der die erfindungsgemäße Konstruktion im Rahmen einer Kunststoff-Rahmenkonstruktion Verwendung findet. Als Rahmen 1 wird hierbei ein vorzugsweise einteiliges Kunststoffprofil 26 verwendet.

Der Stockrahmen 14 wird durch eine Kunststoffprofil 27 gebildet, welches ein Aussteifungsprofil 28 umfasst. Auch hier greift das Zusatzprofil 6 über die Haltevorsprünge 22 und 23 in eine entsprechende Ausnehmung oder Ausformung des Kunststoffprofils 26 ein.

### BEZUGSZEICHENLISTE

- 1: Rahmen
- 2: Falz
- 3: Absatz
- 4: Verglasungselement
- 5: Klebemittel
- 6: Zusatzprofil
- 7: Dichtung
- 8: Steg
- 9: Ausnehmung
- 10: Vorsprung
- 11: Nut
- 12: Halteprofil
- 13: Verklotzung
- 14: Stockrahmen
- 15: Befestigungsschraube
- 16: Platte
- 17: Glashalteleiste
- 18: Metallprofil
- 19: Isolator
- 20: Metallprofil
- 21: Isolator
- 22: Haltevorsprung
- 23: Haltevorsprung
- 24: Haltevorsprung
- 25: Hinterschneider
- 26: Kunststoffprofil
- 27: Kunststoffprofil
- 28: Aussteifungsprofil

## Patentansprüche

1. Fenster- oder Türkonstruktion,
insbesondere Fenster- oder Türflügelkonstruktion mit einem Rahmen (1) mit einem Falz (2) - bildenden Absatz (3),
einem Verglasungselement (4), welches im Bereich des Absatzes (3) am Rahmen (1) anliegt, wobei
zwischen Rahmen (1) und Verglasungselement (4) Klebemittel (5) vorgesehen sind,
sich zwischen Rahmen (1) und Verglasungselement (4) eine Dichtung (7) befindet,
die Dichtung (7) einen Spalt bildet derart, dass sich eine definierte Schichtdicke A des Klebemittels (5) im Verbund einstellt,
das Klebemittel (5) sich seitlich an dem Verglasungselement (4) befindet,
ein Zusatzprofil (6) vorgesehen ist, welches mit dem Flügel (1) verbindbar ist,
**dadurch gekennzeichnet, dass**
am Zusatzprofil (6) sich das Klebemittel (5) zwischen Verglasungselement (4) und Zusatzprofil (6) befindet derart, dass das Zusatzprofil (6) als einheitlicher Haftgrund für das Klebemittel (5) wirkt und es sich bei dem Zusatzprofil (6) um ein Adapterprofil handelt, mittels dem die Tiefe des Falzes (2) ausgleichbar ist.

2. Konstruktion nach einem der vorhergehenden Ansprüche 1,
**dadurch gekennzeichnet, dass**
das Zusatzprofil (6) die Dichtung (7) zumindest teilweise trägt.

3. Konstruktion nach einem der Ansprüche 1 oder 2,
**dadurch gekennzeichnet, dass**
die Dichtung (7) das Zusatzprofil (6) über einen Abstand B überragt.

4. Konstruktion nach Anspruch 2 oder 3,
**dadurch gekennzeichnet, dass**
der Endbereich des Zusatzprofils (6) und die Dichtung (7) formgemäß aufeinander abgestimmt sind.

5. Konstruktion nach Anspruch 4,
**dadurch gekennzeichnet, dass**
das Zusatzprofil (6) einen erhabenen Steg (8) aufweist, der in eine Ausnehmung (9) an der Dichtung (7) eingreift.

6. Konstruktion nach einem der vorhergehenden Ansprüche 1 - 5,
**dadurch gekennzeichnet, dass**
das Zusatzprofil (6) im Rahmen (1) verankert ist.

7. Konstruktion nach Anspruch 6,
**dadurch gekennzeichnet, dass**
das Zusatzprofil (6) mindestens einen Vorsprung (10) aufweist, der in eine Nut (11) am Flügel (1) eingreift.

8. Konstruktion nach Anspruch 6 oder 7,
**dadurch gekennzeichnet, dass**
das Zusatzprofil (6) mit dem Flügel (1) verschraubt ist.

9. Konstruktion nach einem der vorhergehenden Ansprüche,
**dadurch gekennzeichnet, dass**
trotz Klebung eine Verklotzung des Verglasungselement (4) am Rahmen (1) durchführbar ist.

10. Konstruktion nach einem der vorhergehenden Ansprüche,
**dadurch gekennzeichnet, dass**
die durch die Klebemittel (5) begründete Klebung nur unterstützend zu einer zusätzlichen Halterung des Verglasungselements (4) wirkt.

11. Konstruktion nach einem der vorhergehenden Ansprüche,
**dadurch gekennzeichnet, dass**
eine Halterung (12) des Verglasungselements (4) von der Außenseite her mittels einer Glashalteleiste (17) vorgesehen ist.

12. Konstruktion nach einem der vorhergehenden Ansprüche,
**dadurch gekennzeichnet, dass**
es sich beim dem Rahmen (1) um einen Holz-, Holz-Metall-, Metall- oder Kunststoff-Rahmen handelt.

## Claims

1. Window or door construction,
in particular a window sash or door leaf construction, comprising a frame (1) with an offset (3) forming a rebate (2), and a glazing element (4) which bears against the frame (1) in the region of the offset (3), wherein bonding agents (5) are provided between the frame (1) and glazing element (4), a seal (7) is situated between the frame (1) and glazing element (4), the seal (7) forms a gap such that a defined layer thickness A of the bonding agent (5) is obtained in the assembly, the bonding agent (5) is situated laterally on the glazing element (4), and an auxiliary profile (6) is provided which can be connected to the sash/leaf (1), **characterized in that**, at the auxiliary profile (6), the bonding agent (5) is situated between the glazing element (4) and auxiliary profile (6) such that the auxiliary profile (6) acts as a uniform substrate for the bonding agent (5), and the auxiliary profile (6) is an adaptor profile by means of which the depth of the rebate (2) can be compensated for.

2. Construction according to Claim 1, **characterized in that** the auxiliary profile (6) at least partially carries the seal (7).

3. Construction according to either of Claims 1 and 2, **characterized in that** the seal (7) projects beyond the auxiliary profile (6) over a distance B.

4. Construction according to Claim 2 or 3, **characterized in that** the end region of the auxiliary profile (6) and the seal (7) are tailored to one another in terms of shape.

5. Construction according to Claim 4, **characterized in that** the auxiliary profile (6) has a raised web (8) which engages in a recess (9) on the seal (7).

6. Construction according to one of the preceding Claims 1-5, **characterized in that** the auxiliary profile (6) is anchored in the frame (1).

7. Construction according to Claim 6, **characterized in that** the auxiliary profile (6) has at least one projection (10) which engages in a groove (11) on the sash/leaf (1).

8. Construction according to Claim 6 or 7, **characterized in that** the auxiliary profile (6) is screwed to the sash/leaf (1).

9. Construction according to one of the preceding claims, **characterized in that**, in spite of adhesive bonding, the glazing element (4) can be blocked on the frame (1).

10. Construction according to one of the preceding claims, **characterized in that** the adhesive bonding produced by the bonding agents (5) acts only in a supportive capacity to an additional retention of the glazing element (4).

11. Construction according to one of the preceding claims, **characterized in that** a retention (12) of the glazing element (4) on the outside is provided by means of a glass-retaining strip (17).

12. Construction according to one of the preceding claims, **characterized in that** the frame (1) is a wood, wood-metal, metal or plastic frame.

## Revendications

1. Construction de fenêtre ou de porte, en particulier construction de vantail de fenêtre ou de porte avec un châssis (1) avec un retrait (3) formant feuillure (2), avec un élément de vitrage (4), qui est appliqué sur le châssis (1) dans la région du retrait (3), dans laquelle il est prévu des agents adhésifs (5) entre le châssis (1) et l'élément de vitrage (4), un joint d'étanchéité (7) se trouve entre le châssis (1) et l'élément de vitrage (4), le joint d'étanchéité (7) forme une fente, de telle manière qu'il s'établisse une épaisseur de couche définie A de l'agent adhésif (5) dans le composite, l'agent adhésif (5) se trouve latéralement sur l'élément de vitrage (4), il est prévu un profilé supplémentaire (6), qui peut être assemblé au vantail (1), **caractérisée en ce que** l'agent adhésif (5) se trouve sur le profilé supplémentaire (6) entre l'élément de vitrage (4) et le profilé supplémentaire (6), de telle manière que le profilé supplémentaire (6) fasse office de base d'adhérence unitaire pour l'agent adhésif (5) et le profilé supplémentaire (6) est un profilé adaptateur, au moyen duquel la profondeur de la feuillure (2) peut être compensée.

2. Construction selon la revendication 1, **caractérisée en ce que** le profilé supplémentaire (6) porte au moins en partie le joint d'étanchéité (7).

3. Construction selon une des revendications 1 ou 2, **caractérisée en ce que** le joint d'étanchéité (7) surmonte le profilé supplémentaire (6) d'une distance B.

4. Construction selon la revendication 2 ou 3, **caractérisée en ce que** la région terminale du profilé supplémentaire (6) et le joint d'étanchéité (7) présentent une forme adaptée l'un à l'autre.

5. Construction selon la revendication 4, **caractérisée en ce que** le profilé supplémentaire (6) présente une nervure surélevée (8), qui s'engage dans un évidement (9) sur le joint d'étanchéité (7).

6. Construction selon l'une quelconque des revendications 1 à 5, **caractérisée en ce que** le profilé supplémentaire (6) est ancré dans le châssis (1).

7. Construction selon la revendication 6, **caractérisée en ce que** le profilé supplémentaire (6) présente au moins une saillie (10), qui s'engage dans une rainure (11) sur le vantail (1).

8. Construction selon la revendication 6 ou 7, **caractérisée en ce que** le profilé supplémentaire (6) est vissé au vantail (1).

9. Construction selon l'une quelconque des revendications précédentes, **caractérisée en ce qu'**un calage de l'élément de vitrage (4) sur le châssis (1) peut être exécuté malgré le collage.

10. Construction selon l'une quelconque des revendications précédentes, **caractérisée en ce que** le collage basé sur les agents adhésifs (5) ne vient qu'en appoint d'un support supplémentaire de l'élément de vitrage (4).

11. Construction selon l'une quelconque des revendications précédentes, **caractérisée en ce qu'**il est prévu un support (12) de l'élément de vitrage (4) par le côté extérieur au moyen d'une parclose (17).

12. Construction selon l'une quelconque des revendications précédentes, **caractérisée en ce que** le châssis (1) est un châssis en bois, en bois-métal, en métal ou en matière plastique.
